# EUROPÄISCHE PATENTSCHRIFT

(11) **EP 1 084 662 B1**
(45) Veröffentlichungstag und Bekanntmachung des Hinweises auf die Patenterteilung: **03.03.2004**
(21) Anmeldenummer: 00116084.5
(22) Anmeldetag: 27.07.2000
(51) Int. Cl.: A47B 95/04, A47B 97/00

(54) **Kastenmöbelstück**
Cupboard
Placard

(30) Priorität: 17.09.1999 DE 29916250 U
(43) Veröffentlichungstag der Anmeldung: 21.03.2001
(73) Patentinhaber: Nolte-Küchen GmbH & Co. KG, 32584 Löhne (DE)
(72) Erfinder: Schöckinghoff, Josef, 32584 Löhne (DE)
(74) Vertreter: Thielking, Bodo, Dipl.-Ing.

(56) Entgegenhaltungen:
- WO-A-93/17214
- DE-C- 19 545 275
- US-A- 4 810 550

## Beschreibung

Die Erfindung betrifft ein Kastenmöbelstück nach dem Oberbegriff des Anspruchs 1.

Bei einem bekannten Kastenmöbelstück dieser Art besitzt die hohl und einstückig mit dem Basisbereich extrudierte Anschlagrippe ein bogenförmiges Profil und eine durchgehend gleiche Wandstärke. Derartige Profile können nur in den Originalfarben verwendet werden, ein Bedrucken der Frontprofile mit Anschlagrippen ist nicht möglich.

Es ist auch bereits bekannt (DE 298 05 839 U1), die Stirnkante der Korpuswände mit einem Frontprofil zu versehen, anschließend das Frontprofil und den dahinter befindlichen Spanplattenbereich zu schlitzen und in den so gebildeten Schlitz einen rückwärtigen Steg eines separaten Dämpfungsprofils einzuschieben. An den einschiebbaren rückwärtigen Steg, der ein harpunenartiges Profil aufweist, schließt sich ein quer dazu verlaufender, angeformter Basisbereich an, der sich parallel zur Stirnkante erstreckt. Dieser Basisbereich wird von einem im Querschnitt bogenförmigen Frontbereich überwölbt, der aus weichelastischem Material besteht und einstückig mit dem übrigen Dämpfungsprofil ausgebildet ist. Zwischen dem Basisbereich und dem Frontbereich ist ein im Querschnitt halbkreisförmiger Längskanal vorgesehen. Auch bei dieser bekannten Lösung, die eine vergleichsweise aufwendige Fertigung erfordert, ist ein Bedrucken der Stirnkantenflächen nicht vorgesehen und nicht möglich.

Ausgehend von dem eingangs erwähnten Stand der Technik liegt der Erfindung die Aufgabe zugrunde, ein Kastenmöbelstück der als bekannt vorausgesetzten Art so auszubilden, daß es gut für eine Beschichtung oder einen Druck auf der Frontseite des Kunststoffprofils ausgebildet ist.

Die Lösung dieser Aufgabe erfolgt mit den Merkmalen des Schutzanspruchs 1. Bevorzugte Ausgestaltungen der Erfindung ergeben sich aus den Unteransprüchen.

Durch das Vorsehen eines von einer Seite bis zum Scheitel der Anschlagrippe verlaufenden ebenen Rippenbereichs mit einer größeren Wanddicke als der geringsten Wanddicke des andererseits an den Scheitel anschließenden Profilbereichs wird es möglich, für einen Druck oder eine Beschichtung die Frontfläche dieses ebenen Rippenbereichs beim Druckauftrag bündig zu den Frontseiten des Basisprofilbereichs zu drücken. Der schmalere und mit einer geringeren Wanddicke ausgebildete Rippenbereich wird dabei zusammengequetscht und der Druckauftrag erreicht den größten Teil der Frontseite der Anschlagrippe.

Nachstehend wird eine bevorzugte Ausführungsform der Erfindung anhand der Zeichnung im einzelnen beschrieben. Es zeigen:
- Figur 1: - eine perspektivische Ansicht eines vorne offenen Möbelkorpus eines Kastenmöbelstücks,
- Figur 2: - einen Querschnitt durch einen Teilbereich des auf die Stirnkanten der Wandkanten aufgebrachten Kunststoffprofils,
- Figur 3: - eine vereinfachte Darstellung des Kunststoffprofils im Anbauzustand an den aus Holzwerkstoff bestehenden Wandplattenbereich,
- Figur 4: - die Darstellung gemäß Figur 3 im eingedrückten Zustand.

Von dem Kastenmöbelstück ist in den Zeichnungen lediglich der frontseitig offene Korpus dargestellt. Er besteht aus einer oberen Wandplatte 1a, die auch als Oberboden bezeichnet wird, einer unteren Wandplatte 1b, die auch als Unterboden bezeichnet wird, sowie zwei seitlichen Wandplatten 1c und 1d, die auch als Seitenwände bezeichnet werden. Mit 1e ist die Rückwand des Korpus 1 bezeichnet.

Die Wandplatten bestehen aus einem Plattenbereich 2, der üblicherweise ein Holzwerkstoff ist, vorzugsweise Holzspanplatte oder Holzfaserplatte. Auf die Stirnkante des Plattenbereichs 2 wird das Kunststoffprofil 3 aufgeleimt oder aufgeklebt und derart bearbeitet, daß dessen schmale Stirnkante eine Fortsetzung der Seitenflächen des Plattenbereichs 2 bilden.

Das Kunststoffprofil 3 besitzt einen Basisprofilbereich 3a, der aus einem härteren Kunststoff gebildet ist und einen einstückig damit hergestellten Bereich, der als Anschlagrippe 3b ausgebildet ist. Das Material der Anschlagrippe 3b ist weicher als das Material des Basisprofilbereichs 3a. Die Anschlagrippe 3b besitzt einen spitzwinklig zur anschließenden Stirnfläche des Basisprofilbereichs 3a geneigt angeordneten, ebenen Rippenbereich 3f, der bis zu einem Scheitel 3g reicht.

An den Scheitel 3g schließt sich andererseits ein Rippenbereich 3e an. Die Dicke d₁ des ebenen Rippenbereichs 3f ist größer als die geringste Wanddicke d₂ des andererseits an den Scheitel 3g anschließenden Rippenbereichs 3e. Außerdem ist der ebene Rippenbereich 3f breiter als der gegenüberliegende Rippenbereich 3e. Die vergrößerte Darstellung des Kunststoffprofils 3 in Figur 2 zeigt, daß das Kunststoffprofil mit einer Beschichtung versehen ist. Eine erste Schicht 4a erstreckt sich über die ebene Frontfläche des Basisbereichs und über die ebene Frontfläche des Rippenbereichs 3f. Der sich andererseits an den Scheitel 3g anschließende Rippenbereich 3e ist üblicherweise nicht beschichtet. Die Schicht 4a kann beispielsweise eine Druckschicht sein.

Die ebene Frontbeschichtung 4a auf dem Basisbereich 3a ist mit einer zweiten Schicht 4b überzogen, beispielsweise einer Schutzlackschicht. Diese zweite Schicht 4b wird so aufgebracht, daß die Rippe 3b nicht beschichtet, sondern ausgespart wird. Dies kann beispielsweise durch entsprechend beabstandete Druckwalzen erfolgen. Dabei ist es üblich, im Vorlauf die Schicht 4b aufzubringen, und beispielsweise im Rücklauf eine Schicht 4c über der Druckschicht 4a auf dem ebenen Rippenbereich 3f. Die Schicht 4c auf dem ebenen Rippenbereich ist eine besonders elastische Schicht. Die hohe Elastizität ist erforderlich, um ein Aufreißen bei der Verformung zu vermeiden, die sich auf der Dämpfungswirkung ergibt.

In Figur 4 ist annähernd die Kontur der Anschlagrippe 3b gezeichnet, die sich beim Walzenauftrag der Beschichtungen 4a und 4c ergibt.

Es ist möglich, den Druckauftrag vor dem Verbinden mit dem Plattenbereich 2 vorzunehmen oder auch im aufgeleimten bzw. aufgeklebten Zustand des Kunststoffprofils.

## Patentansprüche

1. Kastenmöbelstück mit einem frontseitig offenen Korpus (1) und einer die offene Frontseite verschließenden Tür, Klappe oder mit einem Schubkasten, das obere, untere und seitliche Wandplatten (1a; 1b; 1c; 1d) aufweist und eine die offene Frontseite verschließende Tür, Klappe oder Schubkastenblende, wobei die Wandplatten (1a; 1b; 1c; 1d) an ihren Vorderkanten ein Kunststoffprofil (3) aufweisen, das eine mit dem Basisprofilbereich (3a) einstückig ausgebildete Anschlagrippe (3b) aufweist, die sich über die Länge des Basisprofilbereichs und parallel zu dessen Längsachse erstreckt, wobei die Anschlagrippe (3b) einen Längskanal (3c) aufweist, der durch einen hinter der Anschlagrippe (3b) verlaufenden Frontbereich (3h) des Basisprofilbereichs (3a) und durch die Rückseiten der Wände der Anschlagrippe (3b) gebildet wird,
**dadurch gekennzeichnet,**
**daß** die Anschlagrippe (3b) einen bis zu ihrem Scheitel (3g) verlaufenden, ebenen Rippenbereich (3f) aufweist, dessen Wanddicke (d₁) größer ist als die geringste Wanddicke (d₂) des andererseits an den Scheitel (3g) anschließenden Rippenbereichs (3e).

2. Kastenmöbelstück nach Anspruch 1,
**dadurch gekennzeichnet,**
**daß** das Material der Anschlagrippe (3b) weicher ist als das Material des Basisprofilbereichs (3a) und die Dicke (d₁) des dickeren, ebenen Rippenbereichs (3f) dem senkrecht gemessenen Abstand zwischen dem hinter der Anschlagrippe (3b) verlaufenden Frontbereich und dem seitlich von der Anschlagrippe (3b) verlaufenden Frontbereich zumindest im wesentlichen entspricht.

3. Kastenmöbelstück nach Anspruch 1,
**dadurch gekennzeichnet,**
**daß** das Kunststoffprofil auf seiner Frontseite eine Beschichtung (4a; 4b; 4c) trägt.

4. Kastenmöbelstück nach einem oder mehreren der Ansprüche 1 bis 3,
**dadurch gekennzeichnet,**
**daß** die Beschichtung zumindest teilweise durch eine Druckschicht (4a) gebildet wird.

5. Kastenmöbelstück nach einem oder mehreren der Ansprüche 1 bis 4,
**dadurch gekennzeichnet,**
**daß** die Beschichtung (4a; 4b; 4c) mehrschichtig aufgebaut ist.

6. Kastenmöbelstück nach einem oder mehreren der Ansprüche 1 bis 5,
**dadurch gekennzeichnet,**
**daß** über der Druckschicht auf der offenen Frontseite des Basisprofilbereichs (3a) eine Lackschicht ist einer ersten Qualität vorgesehen ist und über der Druckschicht (4a) auf dem größeren, ebenen Rippenbereich (3f) eine Schutzschicht in einer zweiten, hochelastischen Qualität.

## Claims

1. Cupboard with a carcase (1) which is open at the front and with a door or flap which closes the open front or with a drawer, which comprises upper, lower and side wall panels (1a; 1b; 1c; 1d) and a door, flap or drawer-front which closes the open front, the wall panels (1a; 1b; 1c; 1d) comprising, on their front edges, a plastic profile (3) which comprises a stop rib (3b) formed integrally with the base region (3a) of the profile and extending over the length of the base region of the profile and parallel to the longitudinal axis thereof, the stop rib (3b) comprising a longitudinal duct (3c) which is formed by a front region (3h) of the base region (3a) of the profile, extending behind the stop rib (3b), and by the backs of the walls of the stop rib (3b),
**characterised in that**
the stop rib (3b) comprises a plane region (3f) which extends to its apex (3g) and of which the wall thickness (d₁) is greater than the smallest wall thickness (d₂) of the rib region (3e) adjoining the apex (3g) on the other side.

2. Cupboard according to claim 1,
**characterised in that**
the material of the stop rib (3b) is more flexible than the material of the base region (3a) of the profile and the thickness (d₁) of the thicker plane region (3f) of the rib at least substantially corresponds to the distance, measured perpendicularly, between the front region extending behind the stop rib (3b) and the front region extending laterally from the stop rib (3b).

3. Cupboard according to claim 1,
**characterised in that**
the plastic profile has a coating (4a; 4b; 4c) on its front.

4. Cupboard according to one or more of claims 1 to 3,
**characterised in that**
the coating is formed at least in part by a printed film (4a).

5. Cupboard according to one or more of claims 1 to 4,
**characterised in that**
the coating (4a; 4b; 4c) is made up of a plurality of layers.

6. Cupboard according to one or more of claims 1 to 5,
**characterised in that**
a top quality lacquer film is provided on the printed film over the open front of the base region (3a) of the profile and a protective film of a second, highly elastic, quality is provided on the printed film (4a) over the greater plane region (3f) of the rib.

## Revendications

1. Placard avec un corps (1) ouvert sur le côté frontal et une porte, un volet ou avec un tiroir fermant ledit côté frontal ouvert, lequel présente des panneaux formant les parois supérieures, inférieures et latérales (1a; 1b; 1c; 1d) et une porte, volet ou couverture de tiroir, lesdites parois (1a; 1b; 1c; 1d) présentant, sur leurs bords antérieurs, un profilé en matière plastique (3) qui est pourvu d'une nervure de butée (3b) qui, formée d'une pièce avec le secteur de profilé de base (3a), s'étend sur la longueur dudit secteur de profilé de base et parallèlement à l'axe longitudinal de celui-ci, ladite nervure de butée (3b) présentant un canal longitudinal (3c) qui est formé par un secteur frontal (3h) du secteur de profilé de base (3a), qui s'étend derrière la nervure de butée (3b), et par les dos des parois de ladite nervure de butée (3b),
**caractérisé en ce que**
la nervure de butée (3b) présente un secteur de nervure (3f) plan qui s'étend jusqu'à son sommet (3g) et dont l'épaisseur de paroi (d₁) est supérieure à la plus faible épaisseur de paroi (d₂) de l'autre secteur de nervure (3e) faisant suite au sommet (3g).

2. Placard selon la revendication 1,
**caractérisé en ce que**
la matière de la nervure de butée (3b) est plus tendre que la matière du secteur de profilé de base (3a) et l'épaisseur (d₁) du secteur de nervure plan, plus épais (3f) correspond, au moins sensiblement, à l'intervalle mesuré verticalement entre le secteur frontal, qui s'étend derrière la nervure de butée (3b) et le secteur frontal qui s'étend latéralement par rapport à ladite nervure de butée (3b).

3. Placard selon la revendication 1,
**caractérisé en ce que**
le profilé en matière plastique est pourvu, sur son côté frontal, d'un revêtement (4a; 4b; 4c).

4. Placard selon l'une ou plusieurs des revendications 1 à 3,
**caractérisé en ce que**
le revêtement consiste, au moins partiellement, en une couche imprimée.

5. Placard selon l'une ou plusieurs des revendications 1 à 4,
**caractérisé en ce que** le revêtement est composé de plusieurs couches.

6. Placard selon l'une ou plusieurs des revendications 1 à 5,
**caractérisé en ce que**,
sur la couche imprimé, sur le côté frontal ouvert du secteur de profilé de base (3a), une couche de peinture d'une première qualité est prévue et par-dessus la couche imprimée (4a), sur le secteur de nervure plan, plus grand (3f), une couche protectrice d'une deuxième qualité très élastique est appliquée.
